# EUROPÄISCHE PATENTSCHRIFT

(11) **EP 0 664 155 B1**
(45) Veröffentlichungstag und Bekanntmachung des Hinweises auf die Patenterteilung: **10.06.1998**
(21) Anmeldenummer: 95100723.6
(22) Anmeldetag: 19.01.1995
(51) Int. Cl.: B01F 15/00

(54) **Rührorgan**
Stirrer
Agitateur

(30) Priorität: 20.01.1994 DE 4401596
(43) Veröffentlichungstag der Anmeldung: 26.07.1995
(73) Patentinhaber: EKATO Rühr- und Mischtechnik GmbH, D-79650 Schopfheim (DE)
(72) Erfinder: Weiss, Hans Jürgen, Dipl.-Ing., D-79400 Kondern (DE); Forschner, Peter, Dipl.-Ing., D-79686 Hasel (DE); Krebs, Rainer, Dr. Dipl.-Ing., D-79650 Schopfheim (DE); Geisler, Reinhard, Dr. Dipl.-Ing., D-79650 Schopfheim (DE)
(74) Vertreter: Hering, Hartmut, Dipl.-Ing.

(56) Entgegenhaltungen:
- EP-A- 0 542 713
- EP-A- 0 577 456
- DE-U- 8 700 251
- FR-A- 1 600 744
- US-A- 2 193 686

## Beschreibung

Die Erfindung betrifft ein Rührorgan zum Rühren von insbesondere niedrig- und mittelviskosen Flüssigkeiten, mit einer Befestigung an einer Rührwelle sowie einem inneren Hauptblatt und einem mit diesem verbundenen äußeren Seitenblatt. Das Hauptblatt des Ruhrorgans ist innen (am vom Seitenblatt abgewandten Ende) an einer Rührwelle befestigt und außen ist das Seitenblatt angebracht.

Es sind Ruhrorgane mit Rührblättern bekannt, deren Blattbreite konstant ist oder sich zur Blattspitze hin verjüngt. Aus EP-A-0 577 456 ist ein Mischorgan bekannt, dessen Rührflügel jeweils aus einem einzigen Blatt besteht, welches eine nach außen spitz zulaufende Blattform hat. Bekannt sind ferner Propellerrührer mit Rührblättern mit symmetrischen, hängenden oder nachlaufenden Blattformen.

Nachteilig hierbei sind der hohe Materialaufwand und auch die schwierige Herstellbarkeit. Auch verteilen sich die Axialgeschwindigkeiten in der Ausströmfläche mehr oder weniger gleichmäßig. Andere bekannte Rührorgane, die nach Gesichtspunkten der Tragflügeltheorie gefertigt sind, können eine Kurzschlußströmung nicht vermeiden und sind daher in ihrem Wirkungsgrad beschränkt.

Aus EP-A-0 542 713 sind ein Verfahren und ein Apparatur zur Vermischung von Fluiden bekannt. Nach dem Verfahren zur Vermischung von Fluiden in einem zylindrischen Mischbehälter wird ein Mischwerk eingesetzt, welches eine erste Teilströmung hauptsächlich in der Längserstreckung des Behälters als bewegte Säule oder eine sogenannte Zentralströmung um die Behälterachse herum und eine zweite Teilströmung erzeugt, die entgegengesetzt gerichtet ist, die säulenförmige Zentralströmung umgibt und eine sogenannte Randströmung bildet. Bei der Vorrichtung wird die Form der Mischorgane derart festgelegt, daß deren Kraftwirkungen auf das Fluid zur Entstehung einer säulenförmigen Zentralströmung und einer ringförmigen Randströmung beitragen. Hierzu wird eine Schaufelform gewählt, bei der der Rührwelle abgewandte Blattbereich im axialen Schnitt einen Winkel zu dem der Rührwelle zugewandten Blattbereich bildet, und bei der der zur Rührwelle zugewandte Blattbereich in einem Winkel zur Drehebene des Rührorgans angestellt ist. Die beiden Blattbereiche werden von einem einheitlichen Grundkörper mit gleichbleibender axialer Breite beispielsweise durch entsprechende Abkantungen ausgebildet. Ferner wird dort ein in der Nähe des Bodens des Mischbehälters angeordnetes Mischorgan beschrieben, welches eine Schaufel oder ein Blatt hat, deren/dessen Spitze in einer zur Behälterachse hauptsächlich parallelen Ebene geneigt ist, um dem Fluid eine radial-peripherale Strömungsrichtung zu verleihen. Das dem Behälterboden zugewandte Mischorgan erteilt somit dem Fluid im Mischbehälter eine bevorzugte radial gerichtete Strömungskomponente.

Demgegenüber liegt der Erfindung die Aufgabe zugrunde, unter Abschwächung der zuvor geschilderten Schwierigkeiten ein Rührorgan bereitzustellen, das einen hohen hydraulischen Wirkungsgrad hat.

Nach der Erfindung wird hierzu ein Ruhrorgan nach dem Patentanspruch 1 angegeben.

Bei dem erfindungsgemäßen Ruhrorgan erfolgt die Förderung bevorzugt in axialer Richtung, und es werden Kurzschlußströmungen weitgehend unterdrückt, wodurch man ein druckseitig verbreitetes Axialprofil erhält. Hierdurch erhält man einen deutlich höheren hydraulischen Wirkungsgrad dank einer stark gebündelten Axialströmung.

Der Winkel δ₀ liegt hierbei vorzugsweise im Bereich von etwa -25° bis etwa +25° und der Anstellwinkel γ₀ liegt vorzugsweise im Bereich von etwa 15° bis etwa 29°.

Vorteilhafterweise ist das Hauptblatt längs einer radialen Linie oder einer zu dieser in einem spitzen Winkel ε verlaufenden Linie um einen Winkel γ₁ relativ zu dem ersten Abschnitt des Hauptblattes abgeknickt, der unter dem Anstellwinkel γ₀ angestellt ist.

An den abgeknickten Abschnitt des Hauptblattes können sich zweckmäßigerweise weitere Abschnitte anschließen, die jeweils relativ zum vorhergehenden Abschnitt um einen Winkel γ₂ bzw. γ₃ abgeknickt sind.

Die Winkel γ₁, γ₂ und γ₃ liegen vorzugsweise im Bereich von etwa 7° bis etwa 19°.

Nach einer weiteren Ausführungsform ist das Hauptblatt im tangentialen Schnitt wenigstens teilweise gewölbt ausgebildet, wobei sich an einen im Anstellwinkel γ₀ zur Drehebene angestellten ebenen Abschnitt weitere gewölbte Abschnitte unterschiedlicher Wölbung anschließen können.

Das Verhältnis der Radien dieser Wölbungen zum Außendurchmesser des Rührorganes liegt vorzugsweise im Bereich von etwa 0,15 bis etwa 0,8.

Nach einer weiteren Ausgestaltung der Erfindung ist das Seitenblatt im axialen Schnitt einfach oder mehrfach abgeknickt oder gewölbt ausgebildet. Die Wölbung kann mehrere Abschnitte mit Unterschiedlichen Radien umfassen, wobei das Verhältnis dieser Radien zum Außendurchmesser des Rührorganes vorzugsweise im Bereich von etwa 0,1 bis etwa 0,8 liegt.

Die Verbindungslinie zwischen dem Hauptblatt und dem Seitenblatt kann zweckmäßigerweise einen Winkel von etwa 70° bis etwa 95° zur radialen Mittellinie des Hauptblattes bilden, während die tangentiale Mittellinie des Seitenblattes vorzugsweise etwa einen Winkel von 60° bis 110° zur radialen Mittellinie des Hauptblattes bilden kann.

Vorteilhafterweise ist schließlich die Außenkante oder Außenkontur des Seitenblattes an die Umlauflinie des Rührorganes angepaßt bzw. verläuft längs dieser Umlauflinie.

Beispielsweise Ausführungsformen der Erfindung werden nachfolgend an Hand der Zeichnung beschrieben, in der
- Fig. 1: in schematischer Draufsicht ein Rührorgan nach der Erfindung zeigt.
- Fig. 2a, 2b und 2c: zeigen im Schnitt längs der Linie A-A von Fig. 1 unterschiedliche Formen des Hauptblattes.
- Fig. 3: zeigt in Draufsicht eine weitere Ausführungsform des erfindungsgemäßen Rührorganes.
- Fig. 3a: zeigt einen Schnitt des Hauptblattes längs der Linie A-A von Fig. 3.
- Fig. 4a, 4b und 4c: zeigen im axialen Schnitt längs der Linie B-B von Fig. 3 unterschiedliche Ausführungsformen des Seitenblattes.
- Fig. 5 und 6: zeigen Varianten des erfindungsgemäßen Rührorganes nach Fig. 1.

Das Rührorgan 10 nach Fig. 1 hat beispielsweise eine Nabe 12 als Befestigung an einer nicht gezeigten Rührwelle sowie ein radial gesehen inneres Hauptblatt 14 und ein äußeres Seitenblatt 16. Das Hauptblatt 14 kann direkt an der Nabe 12 angeschweißt sein mit oder ohne einem zusätzlichen Befestigungselement beispielsweise in Form eines mit der Nabe verbundenen Holmes 18. Das Seitenblatt 16 ist mit dem Hauptblatt 14 fest verbunden, z.B. durch Schweißen, oder beide Blätter 14, 16 sind einteilig ausgebildet, z.B. gegossen oder aus einem ebenen Blechstück geformt. Die Dicke der beiden Rührblätter 14, 16 kann gleich ausgebildet sein oder das äußere Blatt 16 kann mit reduzierter Blattdicke ausgeführt sein.

Die beiden Rührblätter 14, 16 haben eine gemeinsame Vorderkante 20, die in der dargestellten Ausführungsform parallel zu einer radialen Linie R verläuft, die durch den Mittelpunkt der als Befestigung beispielsweise dienenden Nabe 12 geht.

Eine Verbindungslinie 22 zwischen Hauptblatt 14 und Seitenblatt 16 verläuft in einem Winkel β₁ zu dieser radialen Linie R. Die im wesentlichen tangential verlaufende Mittellinie M des Seitenblattes 16 bildet einen Winkel β₂ zur radialen Linie R.

Der Winkel β₁ liegt im Bereich von etwa 70° bis etwa 95°, während der Winkel β₂ im Bereich von etwa 60° bis etwa 110° liegt.

Das Verhältnis der tangentialen Länge lₙ des Seitenblattes 16 zum Außendurchmesser d₂ des Rührorganes 10 liegt im Bereich von etwa 0,15 bis etwa 0,4.

Das Verhältnis des Durchmessers d₆ der Verbindungslinie 22 zwischen dem Haupt- und Seitenblatt 14 und 16 zum Außendurchmesser d₂ des Rührorganes 10 liegt im Bereich von etwa 0,25 bis etwa 0,45.

Wie Fig. 1 zeigt, verjüngt sich das Hauptblatt 14 radial von innen nach außen, wobei seine Ecken spitz ausgebildet oder abgerundet sein können. Das Seitenblatt 16 ist an der vorderen und hinteren Ecke abgerundet, und insbesondere seine Außenkante oder Außenkontur 60 ist an die Umlauflinie des Rührorganes 10 angepaßt bzw. folgt dieser Umlauflinie.

Die Fig. 2a, 2b und 2c zeigen verschiedene Formen des Hauptblattes 14 in einem tangentialen Schnitt A-A von Fig. 1 oder Fig. 3.

Gemäß Fig. 2a besteht das Hauptblatt 16 aus drei Abschnitten 24, 26 und 28, gemäß Fig. 2b aus vier Abschnitten 24, 26, 28 und 30.

Der erste Abschnitt 24 ist zur Drehebene des Rührorganes 10 in einem Winkel γ₀ von etwa 15° bis etwa 29° angestellt. An den Abschnitt 24 schließt sich mindestens ein weiterer Abschnitt 26 gegebenenfalls weiter Abschnitte 28, 30 an. Der Abschnitt 26 ist relativ zum Abschnitt 24 um einen Winkel γ₁ nach unten (von der Drehebene weg) abgeknickt längs einer Linie, die parallel oder unter einem spitzen Winkel (ε in Fig. 3) zur radialen Linie R verläuft. An den Abschnitt 26 kann sich ein weiterer Abschnitt 28 anschließen, der relativ zum Abschnitt 26 um einen Winkel γ₂ nach unten (weg von der Drehebene) abgeknickt ist längs einer Linie, die parallel (Fig. 1) oder unter einem spitzen Winkel (ε in Fig. 3) zur Radialen R verläuft. Bei der Ausführungsform nach Fig. 2b schließt sich an den Abschnitt 28 noch ein weiterer entsprechender Abschnitt 30 an, der in einem Winkel γ₃ relativ zum Abschnitt 28 nach unten abgeknickt ist.

Die Winkel γ₁, γ₂ und γ₃ liegen im Bereich von etwa 7° bis etwa 19°.

Das Hauptblatt 14 umfaßt damit mehrere Abschnitte 24 bis 30, die zunehmend stärker relativ zur Drehebene des Rührorgans (Fig. 1) oder unter einem spitzen Winkel (ε in Fig. 3) abgeknickt sind, wobei die Knicklinien parallel zu der radialen Linie R verlaufen.

Die einzelnen Abschnitte 24, 26, 28 und 30 sind in sich eben ausgebildet.

Nach einer anderen Ausführungsform kann das Hauptblatt 14 im Schnitt A-A aber auch gewölbt ausgebildet sein mit einer gleichmäßigen Wölbung oder mit gewölbten Abschnitten mit unterschiedlichen Radien oder auch beispielsweise in Form von Kombinationen aus gewälbten und abgeknickten Abschnitten.

Fig. 2c zeigt eine Ausführungsform, bei welcher der erste Abschnitt 24 eben ausgebildet ist und wie bei den Fig. 2a und 2b zur Drehebene des Rührorganes 10 im Anstellwinkel γ₀ angestellt ist. An den Abschnitt 24 schließen sich bei der Ausführungsform nach Fig. 2c nacheinander gewölbte Abschnitte 32, 34, 36 an entsprechend mit den Radien R1, R2 und R3, wobei die einzelnen Abschnitte tangential ineinander oder mit einem Winkel γ₁ im Bereich von etwa 7° bis etwa 19° (Fig. 2a und 2b) übergehen.

Die in den Figuren 2a bis 2c gezeigten Varianten des Hauptblatts können auch bei den Ausführungsvarianten nach den Fig. 3 bis 6 vorgesehen sein.

Das Verhältnis der Radien R1, R2 und R3 zum Außendurchmesser d₂ des Rührorganes 10 liegt im Bereich von etwa 0,15 bis etwa 0,8.

Die Fig. 3 und 3a zeigen eine Ausführungsform, bei der die Linien 38, längs welcher das Hauptblatt 14 geknickt oder gewölbt ist, in einem spitzen Winkel ε zur radialen Linie R verlaufen. Die Linien 38 verlaufen unter sich zweckmäßigerweise parallel und die innerste Linie 38, die der radialen Linie R am nächsten liegt, geht vorzugsweise von dem Eckpunkt 62 aus, an welchem die nachlaufende Kante des Hauptblatts 14 und das Seitenblatt 16 aneinanderstoßen.

Der Winkel ε kann beispielsweise in einem Bereich von etwa 5° bis etwa 30°, vorzugsweise von etwa 10° bis etwa 23° liegen.

Fig. 3a zeigt einen Schnitt einer gewölbten Blattform durch das Hauptblatt 14 längs der Linie A-A von Fig. 3.

Wie bei den Ausführungsformen nach den Fig. 2a, 2b und 2c kann das Hauptblatt 14 aus einem ebenen Abschnitt 24 bestehen, der unter dem Winkel γ₀ zur Drehebene des Rührorganes 10 angestellt ist. An den Abschnitt 24 können sich dann beispielsweise weitere ebene Abschnitte 26, 28, 30 unter den Winkel γ₁, γ₂ und γ₃ oder weitere gewölbte Abschnitte mit den Radien R1, R2, R3 entsprechend der Ausführungsform nach Fig. 2c anschließen.

Die Fig. 4a, 4b und 4c zeigen einen axialen Schnitt längs der Linie B-B von Fig. 3 oder Fig. 1

Wie aus Fig. 4a hervorgeht, ist das Seitenblatt 16 in einem Winkel δ₀ zum Hauptblatt 14 vorzugsweise nach oben (bezogen auf den nicht dargestellten Rührbehälter) abgeknickt. Das Seitenblatt 16 kann aber auch um den Winkel δ₀ nach unten in Richtung zum Boden des Rührbehälters relativ zum Hauptblatt 14 abgeknickt sein, wie bei 52 gezeigt ist.

Der Winkel δ₀ liegt vorzugsweise im Bereich von etwa -25° bis +25°.

Bei der Ausführungsform nach Fig. 4b umfaßt das Seitenblatt 16 drei Abschnitte 40, 42 und 44 (wobei noch weitere Abschnitte vorgesehen sein können).

Die Abschnitte 40, 42 und 44 sind in sich eben ausgebildet und der innere Abschnitt 40 bildet mit dem Hauptblatt 14 den bereits genannten Winkel δ₀. An den Abschnitt 40 schließt sich der Abschnitt 42 an, der relativ zum Abschnitt 40 um einen Winkel δ₁ abgeknickt ist. Der sich an den Abschnitt 42 nach außen anschließende Abschnitt 44 ist relativ zum Abschnitt 42 um einen Winkel δ₂ abgeknickt.

Die Knicklinien zwischen den Abschnitten 40 und 42 sowie zwischen den Abschnitten 42 und 44 verlaufen vorzugsweise parallel zur Mittellinie M des Seitenblattes 16, die ihrerseits, wie bereits ausgeführt, mit der radialen Linie R (Fig. 1) den Winkel β₂ einschließt. Die Breiten der einzelnen Abschnitte 40, 42 und 44 wie auch die Breiten der Abschnitte 24, 26, 28 und 30 können unterschiedlich ausgebildet sein. Die Knickwinkel δ₁, δ₂ etc. zwischen den einzelnen Abschnitten 40, 42 und 44 liegen im Bereich von 0 bis etwa 15°. Die Abschnitte 40, 42 und 44 sind zunehmend nach oben abgeknickt, bezogen auf den nicht gezeigten Rührbehälter. Sie können aber auch, wie bei 54 gezeigt, entsprechend nach unten in Richtung zum Boden des Rührbehälters abgeknickt sein.

Fig. 4c zeigt eine Ausführungsform, bei der das Seitenblatt 16 im axialen Schnitt gewölbt ausgebildet ist. Die Wölbung kann gleichmäßig sein, vorzugsweise besteht hier aber das Seitenblatt 16 aus mehreren Abschnitten mit unterschiedlicher Wölbung, d.h. unterschiedlichen Radien, wobei sich an das Hauptblatt 14 ein erster gewölbter Abschnitt 46 mit einem Radius R1 anschließt, auf den ein zweiter gewölbter Abschnitt 48 mit dem Radius R2 folgt, und auf diesen wiederum folgt ein dritter Abschnitt 50 mit dem Radius R3. (Weitere Abschnitte können sich gegebenenfalls anschließen.)

Der Übergang zwischen dem Hauptblatt 14 und dem ersten gewölbten Abschnitt 46 sowie der Übergang zwischen den einzelnen gewölbten Abschnitten 46, 48, 50 erfolgt tangential und so, daß das Seitenblatt 16 sich kontinuierlich nach oben wölbt, bezogen auf den nicht gezeigten Rührbehälter. Aber auch bei der Ausführungsform nach Fig. 4c kann vorgesehen sein, daß sich die einzelnen gewölbten Abschnitte des Seitenblattes 16 nach unten in Richtung zum Boden des Rührbehälters hin wölben, wie bei 56 gezeigt ist.

Das Verhältnis der Radien R1, R2 und R3 zum Außendurchmesser d₂ des Rührorganes 10 liegt vorzugsweise im Bereich von etwa 0,1 bis etwa 0,8.

Beispielsweise können auch Ausführungsformen vorgesehen sein, bei denen Kombinationen aus abgeknickten und gewölbten Abschnitten vorhanden sind. Die in den Figuren 4a bis 4c gezeigten Varianten des Seitenblatts 16 können auch bei den weiter gezeigten Ausführungsbeispielen einschließlich Fig. 1 sowie in Verbindung mit Fig. 2a bis 2c vorgesehen werden.

Fig. 5 zeigt eine Variante des Rührorganes nach Fig. 1, bei der zwischen dem Hauptblatt 14 und dem Seitenblatt 16 ein Schlitz 58 ausgebildet ist, d.h. die beiden Rührblätter sind nur über einen Teil der tangentialen Breite des Hauptblattes 14 miteinander verbunden.

Fig. 6 zeigt ebenfalls eine Variante des Rührorganes 10, bei welchem das Hauptblatt 14 nur am Holm 18 (jedoch nicht direkt an der Nabe 12) befestigt ist und weiterhin die Kanten des Hauptblattes 14 abgerundet und der Übergang zwischen dem Hauptblatt 14 und dem Seitenblatt 16 ausgerundet ist.

In gebrochener Linie ist in Fig. 6 alternativ eine eckige Ausführungsvariante einer Außenkontur eines Rührorgans mit Hauptblatt und Seitenblatt als Beispiel gezeigt. Gleiche oder ähnliche Varianten können entsprechend auch bei den anderen Ausführungsformen der gezeigten Rührorgane sowie auch Kombinationen aus teilweise abgerundet und teilweise eckig vorgesehen sein.

Das erfindungsgemäße Rührorgan kann mehrflügelig, insbesondere zweiflügelig ausgebildet sein. Das Verhältnis des Außendurchmessers des Rührorganes zum Innendurchmesser des Rührbehälters liegt bei etwa 0,2 bis etwa 0,7. Die Förderung erfolgt vorzugsweise in axialer Richtung, wobei durch das erfindungsgemäße Rührorgan Kurzschlußströmungen weitgehend unterdrückt werden, was druckseitig ein verbreitertes Axialprofil ergibt, und sich durch einen deutlich erhöhten Wirkungsgrad ausdrückt. Das Rührorgan wird bevorzugt für niedrigviskose und mittelviskose ein- oder mehrphasige Flüssigkeiten eingesetzt in runden oder rechteckigen Behältern, die Durchmesser von etwa 0,5 m bis etwa 20 m und mehr haben können. Im Bedarfsfall können auf einer Rührerwelle auch mehrere Rührorgane übereinander angeordnet werden.

Durch die Drehbewegung des erfindungsgemäßen Rührorganes kann in der gerührten Flüssigkeit ein stark gebündelter Axialstrahl vorzugsweise in Richtung des Behälterbodens erzeugt werden, wodurch eine intensive Durchmischung des Behälterinhaltes gewährleistet ist.

Das Rührorgan nach der Erfindung kann aus beliebigen metallischen Werkstoffen oder Kunststoff bestehen. Es kann oberflächenbehandelt sein, z.B. sandgestrahlt, poliert, bekleidet, beschichtet, gummiert oder emailliert. Es kann mit oder ohne Stromstörer im Rührbehälter verwendet werden, und es kann zentrisch, exzentrisch oder schräg in den Rührbehälter eingebaut sein.

Zusammenfassend gibt die Erfindung ein Rührorgan zum Rühren von z.B. niedrigviskosen und mittelviskosen Flüssigkeiten an. Das Rührorgan umfaßt ein inneres Hauptblatt und ein äußeres Seitenblatt, die beide miteinander verbunden sind. Das Hauptblatt ist vorzugsweise in Bezug auf die Rührorganebene nach unten abgeknickt oder gewölbt ausgebildet, während das Seitenblatt vorzugsweise in Bezug auf die Rührorganebene nach oben hin abgeknickt oder gewölbt ausgebildet ist. Durch diese Ausbildung des Rührorgans wird ein hoher hydraulischer Wirkungsgrad erreicht und somit eine sehr gute Durchmischung des Rührgutes bei geringsten Energieeinträgen ermöglicht.

## Patentansprüche

1. Rührorgan zum Rühren von insbesondere niedrigviskosen und mittelviskosen Flüssigkeiten, mit einer Befestigung an einer Ruhrwelle (12) sowie einem inneren Hauptblatt (14) und einem mit diesem verbundenen äußeren Seitenblatt (16), welches ferner folgende Merkmale aufweist:
a) das Seitenblatt (16) bildet im axialen Schnitt einen Winkel (δ₀) zum Hauptblatt (14),
b) das Hauptblatt (14) ist in einem Winkel (γ₀) zur Drehebene des Rührorgans (10) angestellt, und
c) zur bevorzugten axialen Förderung ist die tangentiale Länge (lₙ) des Seitenblatts (16) größer als die Breite des Hauptblattes (14) an der Übergangsstelle vom Haupt- zum Seitenblatt
d) das Verhältnis der tangentialen Länge (lₙ) des Seitenblatts (16) zum Außendurchmesser (d₂) des Rührorgans (10) im Bereich von etwa 0,15 bis etwa 0,4 liegt, und
e) das Hauptblatt (14) mit dem Seitenblatt (16) eine gemeinsame Vorderkante (20) bilden.

2. Rührorgan nach Anspruch 1, **dadurch gekennzeichnet**, daß der Anstellwinkel (γ₀) im Bereich von etwa 15° bis etwa 29° liegt.

3. Rührorgan nach Anspruch 1 oder 2, **dadurch gekennzeichnet**, daß der Winkel (δ₀) im Bereich von etwa -25° bis etwa +25° liegt.

4. Rührorgan nach einem der Ansprüche 1 bis 3, **dadurch gekennzeichnet**, daß das Hauptblatt (14) längs einer Linie (38), die parallel oder in einem spitzen Winkel (ε) zu einer radialen Linie (R) des Hauptblattes (14) verläuft, um einen Winkel (γ₁) relativ zu einem ersten Abschnitt (24) des Hauptblattes (14) abgeknickt ist, der den Anstellwinkel (γ₀) zur Drehebene des Rührorganes bildet.

5. Rührorgan nach Anspruch 4, **dadurch gekennzeichnet**, daß sich an den abgeknickten Abschnitt (26) des Hauptblattes (14) weitere Abschnitte (28, 30) anschließen, die jeweils relativ zum vorhergehenden Abschnitt um die Winkel (γ₂ bzw. γ₃) längs der parallelen und voneinander beabstandeten Knicklinien (38) abgeknickt sind.

6. Rührorgan nach Anspruch 4 oder 5, **dadurch gekennzeichnet**, daß die Winkel (γ₁, γ₂ und γ₃) im Bereich von etwa 7° bis etwa 19° liegen.

7. Rührorgan nach einem der Ansprüche 1 bis 6, **dadurch gekennzeichnet**, daß das Hauptblatt (14) im tangentialen Schnitt wenigstens teilweise gewölbt ausgebildet ist.

8. Rührorgan nach einem der vorhergehenden Ansprüche, **dadurch gekennzeichnet**, daß sich an einen im Anstellwinkel (γ₀) zur Drehebene angestellten ebenen Abschnitt (24) wenigstens ein, vorzugsweise mehrere gewölbte Abschnitte (32, 34, 36) mit den Radien (R1, R2 und R3) anschließen.

9. Rührorgan nach Anspruch 8, **dadurch gekennzeichnet**, daß das Verhältnis der Radien (R1, R2 und R3) zum Außendurchmesser (d₂) des Rührorganes (10) im Bereich von etwa 0,15 bis etwa 0,8 liegt.

10. Rührorgan nach Anspruch 1, **dadurch gekennzeichnet**, daß sich an einen ersten Abschnitt (40) des Seitenblattes (16), der den Winkel (δ₀) zum Hauptblatt (14) bildet, wenigstens ein, vorzugsweise mehrere weitere Abschnitte (42, 44) anschließen, die jeweils relativ zum vorhergehenden Abschnitt um Winkel (δ₁ bzw. δ₂) längs von parallelen, in radialer Richtung beabstandeten Linien abgeknickt sind, die zur Mittellinie (M) des Seitenblattes (16) vorzugsweise parallel verlaufen, welche mit einer radialen Linie (R) des Hauptblattes (14) einen Winkel (β₂) bildet.

11. Rührorgan nach Anspruch 10, **dadurch gekennzeichnet**, daß die Winkel (δ₁ und δ₂) im Bereich von etwa 0 bis etwa 15° liegen.

12. Rührorgan nach Anspruch 10 oder 11, **dadurch gekennzeichnet**, daß der Winkel (β₂) im Bereich von etwa 60° bis etwa 110° liegt.

13. Rührorgan nach einem der vorhergehenden Ansprüche, **dadurch gekennzeichnet**, daß das Seitenblatt (16) im axialen Schnitt wenigstens teilweise gewölbt ausgebildet ist.

14. Rührorgan nach Anspruch 13, **dadurch gekennzeichnet**, daß das Seitenblatt (16) aus mehreren Abschnitten (46, 48, 50) unterschiedlicher Wölbung mit Radien (R1, R2 und R3) gebildet ist.

15. Rührorgan nach Anspruch 14, **dadurch gekennzeichnet**, daß das Verhältnis der Radien (R1, R2 und R3) zum Außendurchmesser (d₂) des Rührorganes im Bereich von etwa 0,1 bis 0,8 liegt.

16. Rührorgan nach einem der vorhergehenden Ansprüche, **dadurch gekennzeichnet**, daß die Verbindungslinie (22) zwischen Hauptblatt (14) und Seitenblatt (16) in einem Winkel (β₁) im Bereich von etwa 70° bis etwa 95° zu einer radialen Linie (R) des Hauptblattes (14) verläuft.

17. Rührorgan nach einem der vorhergehenden Ansprüche, **dadurch gekennzeichnet**, daß die Außenkante (60) des Seitenblattes (16) an die Umlauflinie des Rührorganes (10) angepaßt ist.

18. Rührorgan nach einem der vorhergehenden Ansprüche, **dadurch gekennzeichnet**, daß das Verhältnis von Durchmesser (d₆) des Hauptblattes (14) zum Außendurchmesser (d₂) des Rührorganes (10) im Bereich von etwa 0,25 bis etwa 0,45 liegt.

19. Rührorgan nach einem der vorhergehenden Ansprüche, **dadurch gekennzeichnet**, daß das Verhältnis von Außendurchmesser (d₂) des Rührorganes (10) zum Innendurchmesser des Rührbehälters im Bereich von etwa 0,02 bis 0,7 liegt.

## Claims

1. Stirring element for stirring in particular low viscosity and medium viscosity liquids, having a mounting on a stirrer shaft (12) as well as an inner main blade (14) and an external side blade (16) connected to the latter, which also has the following features:
a) the side blade (16) forms an angle (δ₀) with the main blade (14) in axial section,
b) the main blade (14) is set at an angle (γ₀) to the plane of rotation of the stirring element (10), and
c) for preferred axial conveying, the tangential length (1ₙ) of the side blade (16) is greater than the width of the main blade (14) at the transition point from the main to the side blade,
d) the ratio of the tangential length (lₙ) of the side blade (16) to the external diameter (d₂) of the stirring element (10) lies in the range from about 0.15 to about 0.4, and
e) the main blade (14) and the side blade (16) form a common leading edge (20).

2. Stirring element according to claim 1, characterised in that the setting angle (γ₀) lies in the range from about 15° to about 29°.

3. Stirring element according to claim 1 or 2, characterised in that the angle (δ₀) lies in the range from about -25° to about +25°.

4. Stirring element according to one of claims 1 to 3, characterised in that the main blade (14) is bent along a line (38), which runs parallel or at an acute angle (ε) to a radial line (R) of the main blade (14), by an angle (γ₁) relative to a first section (24) of the main blade (14), which forms the setting angle (γ₀) with the plane of rotation of the stirring element.

5. Stirring element according to claim 4, characterised in that further sections (28, 30) follow the bent section (26) of the main blade (14) and are bent in each case relative to the preceding section by the angle (γ₂ or γ₃) along the parallel bending lines (38) at a distance from one another.

6. Stirring element according to claim 4 or 5, characterised in that the angles (γ₁, γ₂ and γ₃) lie in the range from about 7° to about 19°.

7. Stirring element according to one of claims 1 to 6, characterised in that the main blade (14) is designed to be at least partially arched in tangential section.

8. Stirring element according to one of the preceding claims, characterised in that at least one, preferably several arched sections (32, 34, 36) having radii (R1, R2 and R3) follow a flat section (24) set at the setting angle (γ₀) to the plane of rotation.

9. Stirring element according to claim 8, characterised in that the ratio of the radii (R1, R2 and R3) to the external diameter (d₂) of the stirring element (10) lies in the range from about 0.15 to about 0.8.

10. Stirring element according to claim 1, characterised in that at least one, preferably several further sections (42, 44) follow a first section (40) of the side blade (16) which forms the angle (δ₀) with the main blade (14), which sections (42, 44) are bent in each case relative to the preceding section by angles (δ₁ or δ₂) along parallel lines spaced apart in the radial direction which run preferably parallel to the central line (M) of the side blade (16) which forms an angle (β₂) with a radial line (R) of the main blade (14).

11. Stirring element according to claim 10, characterised in that the angles (δ₁ and δ₂) lie in the range from about 0 to about 15°.

12. Stirring element according to claim 10 or 11, characterised in that the angle (β₂) lies in the range from about 60° to about 110°.

13. Stirring element according to one of the preceding claims, characterised in that the side blade (16) is designed to be at least partially arched in axial section.

14. Stirring element according to claim 13, characterised in that the side blade (16) is formed from several sections (46, 48, 50) of different curvature having radii (R1, R2 and R3).

15. Stirring element according to claim 14, characterised in that the ratio of the radii (R1, R2 and R3) to the external diameter (d₂) of the stirring element lies in the range from about 0.1 to 0.8.

16. Stirring element according to one of the preceding claims, characterised in that the connecting line (22) between main blade (14) and side blade (16) runs at an angle (β₁) in the range of about 70° to about 95° with a radial line (R) of the main blade (14).

17. Stirring element according to one of the preceding claims, characterised in that the external edge (60) of the side blade (16) is matched to the peripheral line of the stirring element (10).

18. Stirring element according to one of the preceding claims, characterised in that the ratio of diameter (d₆) of the main blade (14) to the external diameter (d₂) of the stirring element (10) lies in the range from about 0.25 to about 0.45.

19. Stirring element according to one of the preceding claims, characterised in that the ratio of external diameter (d₂) of the stirring element (10) to the internal diameter of the stirring container lies in the range from about 0.02 to 0.7.

## Revendications

1. Agitateur destiné à agiter, en particulier, des fluides de viscosité faible ou moyenne, comportant une fixation sur un arbre d'agitation (12), ainsi qu'une feuille principale interne (14) et une feuille latérale externe (16) qui lui est reliée, l'agitateur présentant, en outre, les caractéristiques suivantes:
(a) en coupe axiale, la feuille latérale (16) fait un angle (δ₀) avec la feuille principale (14),
(b) la feuille principale (14) est ajustée pour faire un angle (δ₀) avec le plan de rotation de l'agitateur (10),
(c) pour le mouvement axial préférentiel, la longueur tangentielle (lₙ) de la feuille latérale (16) est supérieure à la largeur de la feuille principale (14) à la transition des feuilles principale et latérale,
(d) le rapport de la longueur tangentielle (lₙ) de la feuille latérale (16) au diamètre externe (d₂) de l'agitateur (10) est dans une plage qui va de 0,15 environ à 0,4 environ, et
(e) la feuille principale (14) et la feuille latérale (14) ont ensemble un bord avant commun (20).

2. Agitateur suivant la revendication 1, caractérisé en ce que l'angle de réglage (γ₀) est dans une plage qui va de 15° environ à 29° environ.

3. Agitateur suivant la revendication 1 ou 2, caractérisé en ce que l'angle (δ₀) est dans une plage qui va de -25° environ à +25° environ.

4. Agitateur suivant une des revendications 1 à 3, caractérisé en ce que la feuille principale (14) est, le long d'une ligne (38) qui est parallèle ou qui fait un angle aigu (ε) avec une ligne radiale (R) de la feuille principale (14), décalée d'un angle (γ₁) par rapport à une première' partie (24) de la feuille principale (14) qui fait l'angle de réglage (γ₀) avec le plan de rotation de l'agitateur.

5. Agitateur suivant la revendication 4, caractérisé en ce qu'à la partie décalée (26) de la feuille principale (14), sont reliées d'autres parties (28, 30) qui sont respectivement, par rapport à la partie précédente, décalées d'angles (γ₂ ou γ₃) le long de lignes de pli (38), parallèles et écartées l'une de l'autre.

6. Agitateur suivant la revendication 4 ou 5, caractérisé en ce que les angles (γ₁, γ₂ et γ₃) sont dans une plage qui va de 7° environ à 19° environ.

7. Agitateur suivant l'une des revendications 1 à 6, caractérisé en ce que la feuille principale (14) est, en coupe tangentielle, fabriquée au moins partiellement pliée.

8. Agitateur suivant l'une des revendications précédentes, caractérisé en ce qu'à une partie (24) plane réglée à l'angle de réglage (γ₀) avec le plan de rotation, sont reliées au moins une et, de préférence, plusieurs sections pliées (32, 34, 36) avec les rayons (R1, R2 et R3).

9. Agitateur suivant la revendication 8, caractérisé en ce que le rapport des rayons (R1, R2 et R3) au diamètre externe (d₂) est dans une plage qui va de 0,15 environ à 0,8 environ.

10. Agitateur suivant la revendication 1, caractérisé en ce qu'à une première partie (40) de la feuille latérale (16) qui fait l'angle (δ₀) avec la feuille principale (14), sont reliées au moins une et, de préférence, plusieurs autres parties (42, 44) qui, par rapport à la partie précédente, sont pliées d'un angle (δ₁ ou δ₂) le long de lignes parallèles espacées dans le sens radial, ces lignes étant, de préférence, parallèles à la ligne du milieu (M) de la feuille latérale (16) qui fait un angle (β₂) avec la ligne radiale (R) de la feuille principale (14).

11. Agitateur suivant la revendication 10, caractérisé en ce que les angles ( ₁ et ₂) sont dans une plage qui va de 0 environ à 15° environ.

12. Agitateur suivant la revendication 10 ou 11, caractérisé en ce que l'angle (β₂) est dans une plage qui va de 60° environ à 110° environ.

13. Agitateur suivant l'une des revendications précédentes, caractérisé en ce que la feuille latérale (16) est, en coupe axiale, fabriquée au moins partiellement pliée.

14. Agitateur suivant la revendication 13, caractérisé en ce que la feuille latérale (16) est formée de plusieurs parties (46, 48, 50) de pliures différentes avec des rayons (R1, R2 et R3).

15. Agitateur suivant la revendication 14, caractérisé en ce que le rapport des rayons (R1, R2 et R3) au diamètre externe (d₂) de l'agitateur est dans une plage qui va de 0,1 environ à 0,8 environ.

16. Agitateur suivant l'une des revendications précédentes, caractérisé en ce que la ligne de liaison (22) entre la feuille principale (14) et la feuille latérale (16) fait, par rapport à la ligne radiale (R), un angle (β₁) qui est dans une plage qui va de 70° environ à 95° environ.

17. Agitateur suivant l'une des revendications précédentes, caractérisé en ce que le bord externe (60) de la feuille latérale (16) est adapté à la ligne de circulation de l'agitateur (10).

18. Agitateur suivant l'une des revendications précédentes, caractérisé en ce que le rapport du diamètre (d₆) de la feuille principale (14) au diamètre externe (d₂) de l'agitateur (10) est dans une plage qui va de 0,25 environ à 0,45 environ.

19. Agitateur suivant l'une des revendications précédentes, caractérisé en ce que le rapport du diamètre externe (d₂) de l'agitateur (10) au diamètre interne du récipient d'agitation est dans une plage qui va de 0,02 environ à 0,7 environ.
